# EUROPÄISCHE PATENTSCHRIFT

(11) **EP 0 863 256 B1**
(45) Veröffentlichungstag und Bekanntmachung des Hinweises auf die Patenterteilung: **14.11.2001**
(21) Anmeldenummer: 98103907.6
(22) Anmeldetag: 05.03.1998
(51) Int. Cl.: E01B 19/00

(54) **"Schienenkammerfüllelement zum maschinellen Einbau an Schienen sowie Einbauverfahren und -vorrichtung"**
Rail web recess filling element for mechanical mounting to rails as just as method and device for mounting
Elément pour remplir l'évidement à côté de l'âme d'un rail d'être installé mécaniquement au rail ainsi que méthode et appareil pour le montage

(30) Priorität: 06.03.1997 DE 19709111
(43) Veröffentlichungstag der Anmeldung: 09.09.1998
(73) Patentinhaber: sedra Asphalt-Technik Biebrich GmbH, 65080 Wiesbaden (DE)
(72) Erfinder: Eilmes, Horst Dr. Ing.,, 65232 Taunusstein (DE); Frottier, Jean-Pierre, 65193 Wiesbaden (DE)
(74) Vertreter: Zwirner, Gottfried, Dipl.-Ing. Dipl.-W.-Ing.

(56) Entgegenhaltungen:
- AT-B- 171 856
- DE-A- 3 602 313
- DE-A- 4 004 208
- DE-C- 599 436
- DE-U- 8 527 073
- DE-U- 9 411 006
- DE-U- 29 507 028
- DE-U- 29 510 853
- DE-U- 29 517 001

## Beschreibung

Die Erfindung bezieht sich auf ein Schienenkammerfüllelement nach dem Oberbegriff des Anspruchs 1 sowie auf ein Verfahren zum Einbau von Schienenkammerfüllelementen an Schienen und eine Vorrichtung zur Durchführung des Einbauverfahrens.

Schienenkammerfüllelemente nach dem Oberbegriff des Anspruchs 1 sind aus den DE-U 295 17 001, 295 07 28 und 85 27 073 bekannt und bestehen aus Profilen, die in Strangpreßrichtung verlaufende Kanäle und Nuten aufweisen und aus elastomerem Werkstoff (Gummi) bestehen. Die Nuten trennen Wandteile, die mit Klemmrippen versehen sind, um in die Schienenkammern einzugreifen und das Füllprofil dort zu halten. Dabei kommen im wesentlichen nur die Klemmrippen mit der Oberfläche der Schienenkammern in Berührung, d.h. es gibt keine großflächige Anlage des Schienenkammerfüllelements an der Wandung der Schienenkammer. Eine derartige großflächige Anlage ist bei der Verwendung von Gummi bei Füllprofilen nicht möglich, weil die Herstellungsschwankungen der Schiene und des Füllprofils zu groß sind und nicht durch Nachgiebigkeit des Gummiprofils überbrückt werden können. Vollgummi ist nämlich nicht kompressibel, weswegen beim Einklemmen von Gummi Ausweichmöglichkeiten geschaffen werden müssen, was die vollflächige Anlage verhindert.

Im schallisolierenden Lärmschutz für schotterlose Gleise (DE 36 02 313 A) sind gummielastische Profile bekannt, die in die Schienenkammern einsetzbar sind, um eine Schallabsorptionsschicht anzuschließen, die den Bereich zwischen den Schienen bedeckt. Die genaue Formanpassung von Gummiprofil und Schiene ist schwer erreichbar und eine Selbstanpassung findet wegen mangelnder Kompressibilität von Gummi nicht statt.

Bei der elastischen Schienenlagerung für Straßenbahnen ist es bekannt (AT 171 856 B) elastische Profilstreifen aus witterungs- und altersbeständigem Gummi zur Einbettung der Straßenbahnschienen und benachbarter Pflastersteine zu benutzen, wobei die Profilstreifen Hohlräume aufweisen.

Schienenkammerfüllelemente vorwiegend aus recycletem gummielastischem Material, das durch Polyurethan gebunden ist, sind aus der DE 40 04 208 A bekannt. Die Füllelemente werden an der Baustelle in die Schienenkammer eingeklebt. Zwischen den parallel verlaufenden Schienen werden gewöhnliche Spurstangen angeschraubt, und es gibt Aussparungen in den Füllelementen für diese und andere Befestigungsmittel. Keine dieser Aussparungen läuft entlang der gesamten Eingriffsseite des Füllelements.

Der Erfindung liegt die Aufgabe zugrunde, ein Schienenkammerfüllelement zu schaffen, das zum maschinellen Einbau an Schienen geeignet ist.

Die gestellte Aufgabe wird aufgrund der Maßnahmen des Anspruchs 1 gelöst. Anspruch 5 gibt ein Einbauverfahren an und Anspruch 7 eine Vorrichtung zur Durchführung des Verfahrens.

Im einzelnen erstreckt sich ein durchgehender Schlitz entlang der Eingriffseite des Füllelements, so daß zwei federnde Wände oder Rippen gebildet werden, und die Querschnittsabmessung des Füllelements wird etwas größer als die Querschnittsabmessung der Kammer gemacht, so daß die federnden Rippen etwas nachgeben, wenn das Füllelement in die Kammer hineingepreßt wird. In dieser Stellung wird das Füllelement einige Sekunden gehalten, so daß normalerweise beim Lösen des Montagedrucks das Füllelement in der Kammer bleibt. Das Füllelement wird auf diese Weise schrittweise in die Kammer gepreßt. Wenn der Füllkörper infolge seiner Federeigenschaft ganz oder teilweise aus der Kammer herausspringt, wird er erneut schrittweise unter Montagedruck gesetzt.

Einzelheiten der Erfindung werden anhand der Zeichnung beschrieben. Dabei zeigt:
- Fig. 1: einen Querschnitt durch eine Schiene und zwei zugehörige Schienenkammerfüllelemente und
- Fig. 2: eine Preßzwinge in schematischer Darstellung.

In Fig. 1 ist der Querschnitt einer Straßenbahnschiene 1 dargestellt, die einen Kopf 2, eine Rille 3, eine Leitschiene 4, einen Steg 5 und einen Fuß 6 aufweist. Zwischen dem Kopf 2, dem Steg 5 und dem Fuß 6 erstreckt sich eine Außenkammer 7 und zwischen Leitschiene 4, Steg 5 und Fuß 6 eine Innenkammer 8. Die Kammer 7 wird durch ein stangenartiges Füllelement 10 und die Kammer durch ein stangenartiges Füllelement 20 weitgehend ausgefüllt. Das Füllelement 10 weist eine Oberseite 11, eine Unterseite 12, eine Eingriffsseite 13 und eine Straßenanschlußseite 14 auf. Die Eingriffsseite 13 wird durch einen längslaufenden Schlitz 15 in zwei Wände oder Rippen 16, 17 unterteilt, um das Element 10 zwischen dem Kopf 2 und dem Fuß 6 federnd nachgiebig zu machen. Diese Federeigenschaften basieren darauf, daß das Füllelement 10 vorwiegend aus recyceltem gummielastischem Material besteht, das durch Polyurethan gebunden ist. Wie ersichtlich, ist der Umriß des Füllelements 10 im großen und ganzen rechteckförmig-keilförmig, und die Unterseite 12, die Eingriffsseite 13 sowie Teile der Oberseite 11 folgen dem Umriß der Kammer 7, wenn man von dem Schlitz 15 absieht. Es wird jedoch ein geringes Übermaß eingehalten, das man beispielsweise durch einen keilförmigen Streifen 18 an der Unterseite 12 erzeugen kann, der in einem Ausführungsbeispiel 2 mm betrug.

Das Schienenkammerfüllelement 20 ist an die Innenkammer 8 angepaßt und weist eine Oberseite 21, eine Unterseite 22, eine Eingriffsseite 23, eine Straßenanschlußseite 24 sowie einen längsverlaufenden Schlitz 25 auf. Dadurch werden zwei federnde Rippen oder Wände 26 und 27 gebildet. Ein keilförmiger Streifen 28 sorgt für ein Übermaß von 2 mm.

Die Füllelemente 10 und 20 weisen nicht dargestellte, querverlaufende Aussparungen auf, nämlich zur Aufnahme von Schienenbefestigungsteile, mit denen der Schienenfuß 6 am Unterbau befestigt wird. Das Füllelement 20 weist eine nicht dargestellte Aussparung zur Aufnahme der Spurstange auf. Die Spurstange ist am Steg 5 mittels Schrauben befestigt, wobei die Schraubenköpfe in den sich längs erstreckenden Schlitz 15 hineinreichen, der deshalb ausreichend breit gemacht wird.

Zum Einbau der Kammerfüllelemente 10, 20 geht man wie folgt vor: Die Kammern 7, 8 und/oder die Eingriffsseite der Füllelemente werden mit Klebstoff versehen, und die Füllelemente werden in ihre jeweilige Kammer 7 oder 8 eingelegt, so daß sie eine fortlaufende Reihe bilden. Nunmehr wird eine Preßzwinge 30 über die Einbaustelle gefahren, und es wird kurzzeitig Druck auf die Seiten 14 und 24 gegeben. Dabei federn die Wände oder Rippen 16, 17 bzw. 26, 27 etwas zurück, und das jeweilige Füllelement 10 oder 20 gelangt in komplette Anlage an diese Kammer 7 bzw. 8. Nach wenigen Sekunden hat der Klebstoff so weit angezogen, daß im allgemeinen das montierte Füllelement 10 bzw. 20 in seiner Einbaustellung bleibt. Wenn eines der Füllelemente 10 oder 20 aus seiner Kammer 7 oder 8 herausrutscht, wird erneut Druck angelegt und das betreffende Element in die Kammer zurückgeschoben. Man verfährt die Preßzwinge 30 um ein Stück längs der Schiene 1, beispielsweise um 25 bis 30 cm und legt erneut Druck an die Außenseiten 14 und 24 an. Auf diese Weise werden die Füllelemente 10 und 20 schrittweise in ihre Kammern 7 oder 8 hineingepreßt und montiert.

Es kann auch ohne Klebstoff gearbeitet werden. Hierbei klemmen die Kammerfüllelemente 10, 20 in ihren Kammern 7, 8, wenn die Preßzwinge 30 betätigt worden ist. Für den dauernden Halt sorgt in diesem Fall der Straßenkörper, der als Betonschicht und/oder Asphaltschicht alsbald eingebaut wird und das Herausrutschen der Kammerfüllelemente bei Erschütterungen verhindert.

Fig. 2 zeigt einen Teil der Vorrichtung zur Durchführung des beschriebenen Montageverfahrens. Die Preßzwinge enthält einen Druckluftzylinder 31 mit Kolben 32 und einem Bügel 33, mit denen ein beweglicher Preßbacken 35 und ein bügelfester Preßbacken 36 betätigt werden können. Der Bügel 33 weist ein zwischen Anschlägen verschiebbares Rad 34 auf, mit dem er in die Rille 3 der Straßenbahnschiene 1 eingreift, um beim Arbeiten entlang der Schiene verfahren zu werden. Ansonsten ist der Bügel 33 am Gehäuse des Druckluftzylinders 31 befestigt, so daß es zu einer Relativverschiebung zwischen den beiden Preßbacken 35 und 36 kommt, wenn der Kolben 32 ausgefahren wird. Der Druckluftzylinder 31 ist über einen nicht dargestellten Haltearm mit einem Fahrzeug verbunden. Der Haltearm ist zum Manövrieren der Preßzwinge 30 ausgebildet, was nicht näher beschrieben werden muß. Der Vorrichtung wird Druckluft über einen Preßluftschlauch von einer Liefereinrichtung, beispielsweise einem Kompressor, zugeführt, um die Preßzwinge 30 zu betätigen. Es sind ferner Steuereinrichtungen zum Betätigen der Preßzwinge 30 und zum Manövrieren der Haltevorrichtung für die Preßzwinge vorgesehen, was nicht im einzelnen dargestellt wird.

## Patentansprüche

1. Schienenkammerfüllelement für Schienen (1) mit Kopf (2) und verbindendem Steg (5), die eine Außenkammer (7) und eine Innenkammer (8) definieren, mit folgenden Merkmalen:
das Schienenkammerfüllelement (10, 20) besteht aus gummielastischem Material;
das Schienenkammerfüllelement (10, 20) weist eine vorgegebene Länge, eine Oberseite (11, 21), eine Unterseite (12, 22), eine Eingriffsseite (13, 23) und eine Straßenanschlußseite (14, 24) auf;
im Schienenkammerfüllelement (10, 20) sind Aussparungen für Befestigungsmittel, die zur Befestigung der Schiene (1) dienen, vorgesehen;
längs der Eingriffsseite (13, 23) erstreckt sich ein durchgehender Schlitz (15, 25), der die Eingriffsseite in zwei Rippen oder Wände (16, 17; 26, 27) unterteilt;
**gekennzeichnet durch** folgende Merkmale:
das gummielastische Material ist vorwiegend Recyclingmaterial, das **durch** Polyurethan gebunden ist;
der Umriß des Schienenkammerfüllelements (10, 20) ist im großen und ganzen rechteckförmig-keilförmig und folgt an der Unterseite (12, 22), an der Eingriffsseite (13, 23) und in Teilen der Oberseite (11, 21) dem Schienenumriß zwischen Schienenkopf (2) und Schienenfuß (6);
die Querschnittsabmessung des Schienenkammerfüllelements (10, 20) übersteigt die Querschnittsabmessung der Schienenkammer (15, 25), für die das Füllelement vorgesehen ist, um ein geringes Übermaß, welches so angebracht ist, daß die Rippen oder Wände (16, 17; 26, 27) beim Einbau federnd gegeneinander vorgespannt und in der jeweiligen Schienenkammer (7, 8) eingeklemmt werden, wobei die Rippen oder Wände (16, 17; 26, 27) in komplette Anlage an die Außenkammer (7) bzw. Innenkammer (8) der Schiene (1) gelangen.

2. Schienenkammerfüllelement nach Anspruch 1,
**dadurch gekennzeichnet, daß** das Übermaß als keilförmiger Streifen (18, 28) längs der Unterseite (12, 22) des Füllelements ausgebildet ist.

3. Schienenkammerfüllelement nach Anspruch 2,
**dadurch gekennzeichnet, daß** die Dicke des keilförmigen Streifens (18, 28) 1 bis 3 mm beträgt.

4. Schienenkammerfüllelement nach einem der Ansprüche 1 bis 3, **dadurch gekennzeichnet,**
**daß** der Schlitz (15) eine passende Breite zur Aufnahme von Schraubköpfen zur Befestigung von Spurstangen aufweist.

5. Verfahren zum Einbau von Schienenkammerfüllelementen an Schienen,
**gekennzeichnet durch** folgende Schritte:
a) Schienenkammerfüllelemente (10, 20) nach einem der Ansprüche 1 bis 5 werden bereitgestellt;
b) die Schienenkammerfüllelemente (10, 20) werden aneinander angrenzend in die Schienenkammern (7, 8) eingelegt;
c) eine Preßzwinge (30) wird über den Schienenkopf (2) an die eingelegten Schienenkammerfüllelemente (10, 20) herangefahren;
d) **durch** Betätigen der Preßzwinge (30) werden die Schienenkammerfüllelemente (10, 20) vollends in die Kammern (7, 8) geschoben;
e) die Preßzwinge (30) wird gelöst und um ein Stück entlang der Schiene (1) gefahren, um einen Bereich der Schienenkammerfüllelemente zu erreichen, der noch nicht vollends in Kammern (7, 8) hineingeschoben worden ist;
f) die Schritte d) und e) werden wiederholt, bis alle Schienenkammerfüllelemente eingebaut sind.

6. Verfahren nach Anspruch 5,
**dadurch gekennzeichnet, daß** in Schritt a) Klebstoff an der Einbauseite und/oder in den Schienenkammern (7, 8) aufgetragen wird.

7. Verfahren nach Anspruch 6,
**dadurch gekennzeichnet, daß** in Schritt d) die Schienenkammerfüllelemente (10, 20) einige Sekunden unter Spannung gehalten werden.

8. Verfahren nach Anspruch 5,
**dadurch gekennzeichnet, daß** die Schienenkammerfüllelemente (10, 20) durch Klemmung in ihren Kammern (7, 8) vorläufig und durch den Straßeneinbaukörper dauerhaft gehalten werden.

9. Verfahren nach einem der Ansprüche 5 bis 8,
**dadurch gekennzeichnet, daß** der Schritt d) wiederholt wird, wenn nach Lösen der Preßzwinge (30) das oder die Füllelemente aus ihrer Kammer herausgesprungen sind.

10. Vorrichtung zur Durchführung des Verfahrens nach einem der Ansprüche 5 bis 9 mit folgenden Merkmalen:
eine Preßzwinge (30) umfassend
einen Halter (33), einen Druckluftzylinder (31) mit einem Kolben (32) und einem Gehäuse und zwei sich gegenüberstehende Preßbacken (35, 36), wobei der Halter (33) an einem Ende mit dem Gehäuse des Druckluftzylinders verbunden und am anderen Ende mit einem der Preßbacken (36) versehen ist, und der andere Preßbacken (35) mit dem Kolben (32) verbunden ist;
ein schwenkbarer, heb- und senkbarer Haltearm zum Manövrieren der Preßzwinge (30), und
Steuereinrichtungen zum Betätigen der Preßzwinge und Manövrieren des Haltearms.

## Claims

1. Rail web recess filling element for rails (1) having a top flange (2) and a connecting web (59 defining an outer recess (7) and an inner recess (8),
comprising the following features:
the rail web recess filling element (10, 20) is made up of rubber elastic material;
the rail web recess filling element (10, 20) has a predetermined length, an upper side (11, 21), a lower side (12, 22), an engaging side (13, 23) and a street contacting side (14, 24);
recesses for fixing means useful for fixing the rail (1) are provided in the rail web recess filling element (10, 20);
a continuous slot (15, 25) dividing the engaging side into two ribs or walls (16, 17; 26, 27) extends along the engaging side (13, 23);
**characterised by** the following features:
the rubber elastic material is essentially recycling material bound by polyurethane matter;
the outlines of the rail web recess filling element (10, 20) generally is rectangular-wedge shaped and fits at its lower side (12, 22), at its engaging side (13,23) and in portions of its upper side (11, 21) to the outlines of the rail between upper flange (2) and lower flange (6);
the cross section area of the rail web recess filling element (10, 20) exceeds the cross sectional area of the web recess (15, 25) which the filling element is provided for by a small oversize which is placed such as to bias the ribs or walls (16, 17; 26, 27) elastically against one another when being mounted and clamped into it's respective rail web recess (7, 8), the ribs or walls (16, 17; 26, 27) come into complete engagement with the outer recess (7) or the inner recess (8) of the rail (1).

2. Rail web recess filling element according to claim 1, wherein the oversize is a wedge shaped stripe (8, 28) along the lower side (12, 22) of the filling element.

3. Rail web recess filling element according to claim 2 wherein the wedge shaped stripe (18, 28) has a thickness of between 1 and 3 millimeters.

4. Rail web recess filling element according to one of the claims 1-3, wherein the slot (15) is wide enough to encompass screw heads for fixing of track rods.

5. A method for mounting rail web recess filling elements with rails,
**characterised by** the steps of:
a) providing rail web recess filling elements (10, 20) according to one of the claims 1-3;
b) inserting the rail web recess filling elements (10, 20) in the web recesses (7, 8) so as to adjoin one another;
c) bringing a pressing clamp (30) near to the inserted rail web recess filling element (10, 20) by traveling same on the upper rail flange (2);
d) moving the rail web recess filling elements (10, 20) completely into the recesses (7, 8) by operation of the pressing clamp (30);
e) releasing the pressing clamp (30) and moving same by a length along the rail (1) so as to reach a region of the rail web recess filling elements which have not yet been completely inserted into the recesses (7, 8);
f) repeating the steps d) and e) until all rail web recess filling elements are mounted.

6. The method of claim 5 wherein in step a) an adhesive is applied at the mounting side and/or in the web recesses (7, 8) .

7. The method of claim 6 wherein in step d) the rail web recess filling elements (10, 20) are retained under pressure for some seconds.

8. The method of claim 5 wherein the rail web recess filling elements (10, 20) are retained temporarily by clamping in the respective web recesses (7, 8) and permanently by the street body.

9. The method of one of the claims 5-8 wherein step d) is repeated if after releasing the pressing clamp (30) the filling element or elements is or are slipped out of its web recess.

10. A devise for carrying out the method of one of the claims 5-9 comprising:
a pressing clamp (30) including
a holder (33), a compressed air cylinder (31) having a piston (32), a housing and a pair of opposing pressing jaws (35, 36), one end of the holder (33) being connected to the housing of the compressed air cylinder and the other end being provided with one of the pressing jaws (36) whereas the other press jaw (35) being connected to the piston (32);
a holding arm for maneuvering the pressing clamp (30) which can be pivoted, lifted and lowered, and
control means for operating the pressing clamp and for maneuvering the holding arm.

## Revendications

1. Elément de remplissage de chambre de rail pour des rails (1) possédant une tête (2) et une âme de liaison (5), qui définissent une chambre extérieure (7) et une chambre intérieure (8), possédant les particularités suivantes :
l'élément de remplissage de chambre de rail (10, 20) est composé d'une matière élastique à la façon du caoutchouc ;
l'élément de remplissage de chambre de rail (10, 20) possède une longueur prédéterminée, un côté supérieur (11, 21) un côté inférieur (12, 22), un côté d'engagement (13, 23) et un côté de raccordement à la chaussée (14, 24) ;
des évidements sont prévus dans l'élément de remplissage de chambre de rail (10, 20) pour recevoir des moyens de fixation qui servent à la fixation du rail (1) ;
le long du côté d'engagement (13, 23) s'étend une fente continue (15, 25) qui divise le côté d'engagement en deux nervures ou parois (16, 17 ; 26, 27);
**caractérisé par** les caractéristiques suivantes :
la matière élastique à la façon du caoutchouc est en majeure partie une matière recyclée qui est liée par du polyuréthanne ;
le profil de l'élément de remplissage de chambre de rail (10, 20) est grossièrement d'une forme rectangulaire en coin et, le long du côté inférieur (12, 22), le long du côté d'engagement (13, 23) et dans des parties du côté supérieur (11, 21), il suit le profil du rail entre la tête (2) du rail et le pied (6) du rail ;
la dimension de section de l'élément de remplissage de chambre de rail (10, 20) est supérieure à la dimension de section des chambres (15, 25) du rail pour lesquelles l'élément de remplissage de chambres de rail est prévu, d'une petite surépaisseur qui est disposée de manière que, lors du montage, les nervures ou parois (16, 17 ; 26, 27), soient précontraintes élastiquement l'une vers l'autre et coincées dans les chambres correspondantes (7, 8) du rail, les nervures ou parois (16, 17; 26, 27) entrant alors respectivement en contact complet avec la chambre extérieure (7) et la chambre intérieure (8) du rail (1).

2. Elément de remplissage de chambre de rail selon la revendication 1,
**caractérisé en ce que** la surépaisseur est réalisée sous la forme de bandes (18, 28) en forme de coin le long du côté inférieur (12, 22) de l'élément de remplissage.

3. Elément de remplissage de chambre de rail selon la revendication 2, **caractérisé en ce que** l'épaisseur des bandes (18, 28) en forme de coin vaut de 1 à 3 mm.

4. Elément de remplissage de chambre de rail selon une des revendications 1 à 3, **caractérisé en ce que** la fente (15) présente une largeur adaptée pour recevoir des têtes de vis destinées à la fixation d'entretoises de contre-rails.

5. Procédé pour le montage d'éléments de remplissage de chambre de rail sur des rails,
**caractérisé par** les étapes suivantes :
a) on prépare des éléments de remplissage de chambre de rail (10, 20) selon une des revendications 1 à 5,
b) on emboîte les élément de remplissage de chambre de rail (10, 20) adjacents l'un à l'autre dans les chambres (7, 8) du rail ;
c) on place un serre-joint (30) contre les éléments de remplissage de chambre de rail (10, 20) emboîtés, en lui faisant franchir la tête (2) du rail ;
d) on enfonce les élément de remplissage de chambre de rail (10, 20) à fond dans les chambres (7, 8) par actionnement du serre-joint (30) ;
e) on desserre le serre-joint (30) et on le déplace un peu le long du rail (1) pour atteindre une région des élément de remplissage de chambre de rail qui n'a pas encore été enfoncée à fond dans les chambres (7, 8);
f) on répète les étapes d) et e) jusqu'à ce que tous les élément de remplissage de chambre de rail soient mis en place.

6. Procédé selon la revendication 5,
**caractérisé en ce que**, dans l'étape a), on dépose de la colle sur le côté de montage et/ou dans les chambres (7, 8) du rail.

7. Procédé selon la revendication 6,
**caractérisé en ce que**, dans l'étape d), on maintient les élément de remplissage de chambre de rail (10, 20) sous contrainte pendant quelques secondes.

8. Procédé selon la revendication 5,
**caractérisé en ce que** les éléments de remplissage de chambre de rail (10, 20) sont tenus provisoirement dans leur chambres (7, 8) par coincement et qu'ils sont maintenus durablement par les corps d'encastrement dans la chaussée.

9. Procédé selon une des revendications 5 à 8, **caractérisé en ce qu'**on répète l'étape d) si le ou les éléments de remplissage sont ressortis de leurs chambres après le desserrage du serre-joint (30).

10. Dispositif pour la mise en oeuvre du procédé selon les revendications 5 à 9, possédant les caractéristiques suivantes :
un serre-joint (30) qui comprend :
une monture (33), un cylindre à air comprimé (31) muni d'un piston (32) et d'un corps et deux mâchoires de serrage opposées (35, 36), la monture (33) étant reliée au corps du cylindre à air comprimé à une extrémité, alors qu'elle est munie de l'une des mâchoires de serrage (36) à l'autre extrémité, et que l'autre mâchoire de serrage (35) est reliée au piston (32) ;
un bras de maintien pivotant et pouvant être élevé et abaissé pour la manoeuvre du serre-joint (30) et
des dispositifs de commande pour l'actionnement du serre-joint et la manoeuvre du bras de maintien.
